# EUROPÄISCHE PATENTSCHRIFT

(11) **EP 2 164 708 B1**
(45) Veröffentlichungstag und Bekanntmachung des Hinweises auf die Patenterteilung: **17.08.2011**
(21) Anmeldenummer: 08773511.4
(22) Anmeldetag: 19.06.2008
(51) Int. Cl.: B41M 3/14, B41M 5/24, B42D 15/00

(54) **SICHERHEITSMERKMAL UND VERFAHREN ZU SEINER HERSTELLUNG**
SECURITY FEATURE AND METHOD FOR PRODUCING THE SAME
SIGNE DE SÉCURITÉ ET SON PROCÉDÉ DE RÉALISATION

(30) Priorität: 03.07.2007 DE 102007030946; 02.08.2007 DE 102007036623
(43) Veröffentlichungstag der Anmeldung: 24.03.2010
(73) Patentinhaber: Giesecke & Devrient GmbH, 81677 München (DE)
(72) Erfinder: GREGAREK, André, 81671 München (DE); HEIM, Manfred, 83646 Bad Tölz (DE); WIEDNER, Bernhard, 83714 Miesbach (DE)
(74) Vertreter: Zeuner Summerer Stütz
(86) Internationale Anmeldenummer: PCT/EP2008/004923
(87) Internationale Veröffentlichungsnummer: WO 2009/003588

(56) Entgegenhaltungen:
- EP-A- 0 956 975
- EP-A- 1 661 729
- WO-A-02/03104
- WO-A-2005/108109

## Beschreibung

Die Erfindung betrifft ein Sicherheitsmerkmal für ein Sicherheitselement, ein Sicherheitspapier oder einen Datenträger, das einen Träger aufweist, in den zumindest eine durchgehende Öffnung und zumindest eine zur durchgehenden Öffnung gepasserte Markierung eingebracht werden sollen. Die Erfindung betrifft insbesondere ein Verfahren zur Herstellung eines derartigen Sicherheitsmerkmals sowie ein Sicherheitselement, ein Sicherheitspapier sowie einen Datenträger mit einem solchen Sicherheitsmerkmal.

Ausweiskarten, wie beispielsweise Kreditkarten oder Personalausweise, werden oft mittels Lasergravur mit einer individuellen Kennzeichnung versehen. Auch das Erzeugen durchgehender Öffnungen in Wertdokumenten durch Laserschneiden ist seit Längerem bekannt. So ist beispielsweise in der Druckschrift DE 43 34 848 C1 ein Wertpapier mit einer von einer transparenten Abdeckfolie verschlossenen fensterartigen Durchbrechung beschrieben, die durch einen Laserschneidevorgang erzeugt werden kann.

Aus der WO 2005/108109 A1 ist ein Wertdokument, wie zum Beispiel Banknote, Passbuch oder dergleichen bekannt, das ein Sicherheitspapier und eine mithilfe eines Lasers erzeugte Markierung aufweist, wobei das Sicherheitspapier wenigstens einen Teilbereich mit einer Beschichtung aufweist, und sich die Markierung über den Grenzbereich zwischen Beschichtung und Sicherheitspapier erstreckt.

Die Druckschrift EP 0 956 975 A2 betrifft ein Kopierschutzelement, das eine Metallschicht und eine weitere Schicht aufweist. Die physikalisch/optischen Eigenschaften der weiteren Schicht sind derart, dass mit Hilfe eines Laserstrahls in das Kopierschutzelement eingebrachte Kennzeichnungen elektrofotografisch nicht reproduzierbar sind.

Die Druckschrift EP 1 661 729 A2 betrifft die Laserkennzeichnung von Wertdokumenten, die auf Wechselwirkung der Laserstrahlung mit den eingesetzten Druckfarbensystemen beruht.

Die Druckschrift WO 02/03104 A2 beschreibt ein Verfahren zum Herstellen eines Sicherheitsmerkmals, bei dem ein mit einer Metallschicht beschichtetes Substrat mit Hilfe von Laserstrahlung mit durchgehenden oder nicht durchgehenden Öffnungen versehen wird. Die Metallschicht wird dabei durch die Einwirkung der Laserstrahlung verdampft und somit vollständig entfernt.

Davon ausgehend liegt der vorliegenden Erfindung die Aufgabe zugrunde, Sicherheitselemente, Sicherheitspapiere und Datenträger der eingangs genannten Art hinsichtlich ihrer Nachahnungssicherheit weiter zu verbessern.

Diese Aufgabe wird durch das Verfahren mit den Merkmalen des Hauptanspruchs gelöst. Ein entsprechendes Sicherheitselement, ein Sicherheitspapier sowie ein Datenträger mit einem solchen Sicherheitsmerkmal sind in den nebengeordneten Ansprüchen angegeben. Weiterbildungen der Erfindung sind Gegenstand der Unteransprüche.

Gemäß der Erfindung ist bei einem gattungsgemäßen Verfahren vorgesehen, dass
a) der Träger zumindest im Bereich der zu erzeugenden Markierung mit einem lasermodifizierbaren Markierungsstoff versehen wird, und
b) im selben Arbeitsgang
b1) durch Einwirkung von Laserstrahlung bei höherer Laserleistung zumindest eine durchgehende Öffnung in den Träger eingebracht wird, und
b2) durch Einwirkung von Laserstrahlung bei niedrigerer Laserleistung der lasermodifizierbare Markierungsstoff im Markierungsbereich modifiziert und so zumindest eine zur durchgehenden Öffnung gepasserte Markierung erzeugt wird.

Die Reihenfolge der Schritte b1) und b2 ist beliebig. Es kann zunächst Schritt b1) und dann erst Schritt b2) oder aber auch erst Schritt b2) und anschließend Schritt b1) ausgeführt werden.

Das erfindungsgemäße Verfahren betrifft die Herstellung eines Sicherheitsmerkmals, das in einem separaten Sicherheitselement zum Aufbringen auf oder zum Einbringen in einen Datenträger, in einem Sicherheitspapier oder einer Sicherheitsfolie für die Herstellung von Wertdokumenten oder dergleichen, oder in einem Datenträger, wie etwa einer Banknote, Ausweiskarte oder dergleichen, vorliegen kann. Wesentlich ist dabei lediglich, dass das Sicherheitselement, Sicherheitspapier oder der Datenträger einen Träger für das Sicherheitsmerkmal bereitstellt, in den die durchgehenden Öffnungen und die dazu gepasserten Markierungen eingebracht werden. Auch wenn nachfolgend der Einfachheit halber meist von Öffnungen und Markierungen in der Mehrzahl gesprochen wird, versteht sich stets, dass erfindungsgemäß auch nur eine einzige Öffnung und eine einzige Markierung in dem Träger vorgesehen sein können.

In einer vorteilhaften Erfindungsvariante werden zumindest eine durchgehende Öffnung und zumindest eine gepasserte Markierung ohne Abstand ineinander übergehend erzeugt. Dies kann beispielsweise dadurch erreicht werden, dass der Laserstrahl kontinuierlich entlang der zu schneidenden Öffnung und der einzubringenden Markierung geführt wird und dabei die Laserenergie am Übergang der zu schneidenden Öffnung und der einzubringenden Markierung reduziert wird, und zwar von einer hohen Laserenergie, die die zum Schneiden das Trägers benötigte Energie übersteigt, auf einen niedrigeren Energiewert, der nicht mehr zum Schneiden des Trägers ausreicht, aber noch oberhalb der Reaktionsenergie des Markierungsstoffs liegt. Durch diese Maßnahme werden die Öffnung und die Markierung im selben Arbeitgang mit demselben Laserstrahl erzeugt und sind daher hochgenau aufeinander gepassert.

Nach einer weiteren vorteilhaften Erfindungsvariante können zumindest eine durchgehende Öffnung und zumindest eine gepasserte Markierung voneinander beabstandet erzeugt werden. Dazu kann bei kontinuierlicher Führung des Laserstrahls die Laserenergie im Zwischenraum zwischen der zu schneidenden Öffnung und der einzubringenden Markierung auf Null oder zumindest auf einen Wert unterhalb der Reaktionsenergie des Markierungsstoffs abgesenkt werden. Dadurch werden Öffnung, Zwischenraum und Markierung im selben Arbeitgang mit demselben Laserstrahl erzeugt und sind so hochgenau aufeinander gepassert.

Der Träger kann mit Vorteil im Bereich der durchgehenden Öffnungen frei von lasermodifizierbarem Markierungsstoff gehalten werden, so dass ausgeschlossen ist, dass der Randbereich der Öffnungen durch den Laserstrahl modifiziert wird.

Alternativ kann der Träger auch im Bereich der durchgehenden Öffnungen mit lasermodifizierbarem Markierungsstoff versehen werden, so dass beim Einbringen der durchgehenden Öffnungen der lasermodifizierbare Markierungsstoff im Nahbereich der Öffnungen durch den schneidenden Laserstrahl modifiziert wird. Die Wendung "Nahbereich der Öffnungen" schließt dabei neben dem unmittelbar an die Öffnung anschließenden Randbereich auch einen Bereich ein, der mit einem gewissen kleinen Abstand nahe an der Öffnung liegt. Der kleine Abstand kann je nach Anwendung einige zehntel Millimeter oder auch einige Millimeter betragen.

Um den Träger mit dem Markierungsstoff zu versehen, wird er in einer vorteilhaften Erfindungsvariante auf seiner Oberfläche mit dem Markierungsstoff beschichtet, beispielsweise durch ein Druckverfahren. Nach einer anderen ebenfalls vorteilhaften Variante der Erfindung wird der Markierungsstoff in das Volumen des Trägers eingebracht. Dafür stehen je nach Trägermaterial verschiedene Verfahren zur Verfügung.

Ist der Träger aus Papier gebildet, kann der Markierungsstoff mit Vorteil schon bei der Blattbildung der Papiermasse beigemischt werden. Eine weitere vorteilhafte Möglichkeit besteht darin, den Markierungsstoff in einem Tauchbad in das Volumen des Papiersubstrats einzubringen oder das Papiersubstrat in einer Leimpresse mit dem Markierungsstoff zu imprägnieren. Ist der Träger aus einer Kunststofffolie gebildet, kann der Markierungsstoff gleichfalls bereits bei der Herstellung der Folie oder nachträglich durch einen Imprägnierungsschritt in das Volumen der Folie eingebracht werden.

Als Markierungsstoff kommen mit Vorteil Stoffe infrage, deren sichtbare Farbe durch die Einwirkung der Laserstrahlung verändert wird. Hierzu können beispielsweise thermoreaktive Farbpigmente, wie etwa Ultramarinblau, verwendet werden. Mit Vorteil können auch Markierungsstoffe eingesetzt werden, deren Infrarot-absorbierende, magnetische, elektrische oder lumineszierende Eigenschaften durch die Einwirkung der Laserstrahlung verändert wird. Sicherheitsmerkmale mit Öffnungen mit einem derartigen lasermodifiziertem Markierungsstoffbereich können insbesondere für die maschinelle Echtheitsprüfung eingesetzt werden. Auch der Einsatz einer Kombination verschiedener Markierungsstoffe kommt in Betracht, beispielsweise um sowohl eine visuelle als auch eine maschinelle Echtheitsprüfung des Sicherheitsmerkmals zu ermöglichen.

Die durchgehenden Öffnungen können insbesondere in Form von Perforationen, Schnitten oder ausgedehnten Fensterbereichen erzeugt werden.

In den Erfindungsvarianten, in denen der Träger auch im Bereich der Öffnungen mit einem lasermodifizierbaren Markierungsstoff versehen ist, kann dieser insbesondere in einem unmittelbar an die zu erzeugenden Öffnungen anschließenden Randbereich durch Einwirkung von Laserstrahlung modifiziert werden.

Gemäß einer vorteilhaften Erfindungsvariante werden als lasermodifizierbarer Markierungsstoff lasermodifizierbare Effektpigmente eingesetzt. Derartige Effektpigmente stehen dem Fachmann mit unterschiedlichen Eigenschaften, insbesondere bezüglich ihrer Körperfarbe, dem Farbumschlag unter Lasereinwirkung, der Schwellenergie und der benötigten Laserwellenlänge zur Verfügung. Auch Effektpigmente, die bei Laserbestrahlung nicht (nur) ihre sichtbare Farbe, sondern ihre Infrarot-absorbierenden, magnetischen, elektrischen oder lumineszierenden Eigenschaften verändern, sind dem Fachmann bekannt. Die Modifikation der Effektpigmente kann mit Laserstrahlung im ultravioletten, sichtbaren oder infraroten Spektralbereich beispielsweise mit einem CO₂-Laser einer Wellenlänge von 10,6 µm erfolgen.

Bei einer weiteren ebenfalls vorteilhaften Erfindungsvariante wird ein pigmentfreier lasermodifizierbarer Markierungsstoff eingesetzt. Auch pigmentfreie Markierungsstoffe können, etwa als Stich- oder Druckfarbe, auf den Träger aufgebracht oder in das Trägervolumen eingebracht werden. Mit pigmentfreien Markierungsstoffen lässt sich eine Beschichtung hoher Transparenz erzeugen, in die durch Lasereinwirkung mit hoher Geschwindigkeit eine dauerhafte und kontrastreiche Markierung eingebracht werden kann. Pigmentfreie Markierungsstoffe können durch Laserstrahlung im ultravioletten, sichtbaren oder infraroten Spektralbereich beispielsweise mit der 10,6 µm-Strahlung eines CO₂-Lasers modifiziert werden. Konkrete, nicht beschränkende Beispiele für pigmentfreie, lasermodifizierbare Markierungsstoffe sind in den Druckschriften WO 02/101462 A1, US 4,343,885 und EP 0290 750 B1 angegeben, deren Offenbarung insoweit in die vorliegende Beschreibung aufgenommen wird.

Die Erfindung umfasst auch ein Sicherheitselement für Sicherheitspapiere, Wertdokumente und dergleichen mit einem nach dem beschriebenen Verfahren hergestellten Sicherheitsmerkmal, wobei das Sicherheitselement einen Träger aufweist, in den durch Einwirkung von Laserstrahlung zumindest eine durchgehende Öffnung und zumindest eine zur durchgehenden Öffnung gepasserte Markierung eingebracht sind und der einen lasermodifizierten Markierungsstoff im Bereich der Markierung enthält. Ein derartiges Sicherheitselement kann beispielsweise in Form eines Sicherheitsfadens, eines Etiketts, eines Transferelements oder einer Abdeckfolie für einen Fensterbereich oder ein Loch in einem Wertdokument, wie etwa einer Banknote, ausgebildet sein.

Daneben umfasst die Erfindung auch ein Sicherheitspapier für die Herstellung von Wertdokumenten oder dergleichen, mit einem nach dem beschriebenen Verfahren hergestellten Sicherheitsmerkmal, wobei das Sicherheitspapier einen Träger aufweist, in den durch Einwirkung von Laserstrahlung zumindest eine durchgehende Öffnung und zumindest eine zur durchgehenden Öffnung gepasserte Markierung eingebracht sind und der einen lasermodifizierten Markierungsstoff im Bereich der Markierung enthält. Anstatt die Öffnungen direkt in das Sicherheitspapier einzubringen, kann dieses auch mit einem Sicherheitselement der oben beschriebenen Art versehen sein.

Die Erfindung enthält weiter einen Datenträger mit einem nach dem beschriebenen Verfahren hergestellten Sicherheitsmerkmal, insbesondere ein Wertdokument, wie eine Banknote, Ausweiskarte oder dergleichen, wobei der Datenträger einen Träger aufweist, in den durch Einwirkung von Laserstrahlung zumindest eine durchgehende Öffnung und zumindest eine zur durchgehenden Öffnung gepasserte Markierung eingebracht sind und der einen lasermodifizierten Markierungsstoff im Bereich der Markierung enthält. Anstatt die Öffnungen direkt in den Datenträger einzubringen, kann dieser auch mit einem erfindungsgemäßen Sicherheitselement versehen sein oder aus einem erfindungsgemäßen Sicherheitspapier hergestellt sein.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem er- findungsgemäßen Merkmalsbereich,
- Fig. 2: eine Detailaufsicht auf den Merkmalsbereich von Fig.1,
- Fig. 3: schematisch den zeitlichen Verlauf der Laserenergie bei der Erzeugung einer durchgehenden Öffnung und einer gepasser- ten Markierung in einem erfindungsgemäßen Verfahren, und
- Fig. 4 und 5: Detailansichten auf Merkmalsbereiche nach weiteren Ausfüh- rungsbeispielen der Erfindung.

Die Erfindung wird nun am Beispiel einer Banknote erläutert. Die Figuren 1 und 2 zeigen dazu eine schematische Darstellung einer Banknote 10, die in einem in Fig. 2 genauer dargestellten, erfindungsgemäßen Merkmalsbereich 12 mit einem Laserloch und einer zugehörigen, hochgenau gepasserten Markierung versehen ist.

Mit Bezug auf die Aufsicht der Fig. 2 wurde im Merkmalsbereich 12 durch die Einwirkung von Laserstrahlung eine durchgehende Öffnung 14 in das Papiersubstrat 16 der Banknote 10 geschnitten. Die Öffnung 14 geht an mehreren Stellen direkt in eine farbige, beispielsweise rote Markierung 18 über, die im Ausführungsbeispiel durch eine Reihe aufgesetzter Fünfecke gebildet ist, und die hochgenau zur Öffnung 14 gepassert ist.

Um die Öffnung 14 und die Markierung 18 gepassert zu erzeugen, wurde das Papiersubstrat 16 vor dem Laserschneiden im Bereich 20 der zu erzeugenden Markierung mit einem lasermodifizierbaren Markierungsstoff versehen, der bei Einwirkung von Laserstrahlung die gewünschte Farbänderung zeigt.

Während des Laserschneidens wird die Laserleistung gezielt variiert, um zwischen dem Schneiden des Papiers und der Modifizierung des Markierungsstoffs abwechseln zu können. Fig. 3 zeigt dazu schematisch den zeitlichen Verlauf 30 der Laserenergie beim Laserschneiden. Mit E_{S} ist die zum Schneiden des Papiersubstrats 16 benötigte Schwellenergie bezeichnet, mit E_{M} die Reaktionsenergie des Markierungsstoffs, bei deren Überschreiten die gewünschte Reaktion, im Ausführungsbeispiel der rote Farbumschlag, erfolgt.

Während eines Zeitintervalls t_{H} wird ein Laserstrahl mit einer hohen Laserenergie E_{H} erzeugt, die den Schwellwert E_{S} zum Schneiden des Papiersubstrats 16 überschreitet und der Laserstrahl wird dabei so geführt, dass ein Teilstück 14-1 (Fig. 2) der Öffnung 14 geschnitten wird.

Dann wird die Laserleistung für ein Zeitintervall t_{L} auf eine niedrigere Laserenergie E_{L} reduziert, die nicht mehr zum Schneiden des Substrats 16 ausreicht, aber noch oberhalb der Reaktionsenergie E_{M} des Markierungsstoffs liegt. Dabei wird der Laserstrahl im Markierungsbereich 20 in Form eines fünfeckigen Teilstücks 18-1 der gewünschten Markierung 18 geführt.

Anschließend wird die Laserenergie wieder für ein Zeitintervall t_{H} auf die Laserenergie E_{H} erhöht und das nächste Teilstück 14-2 der Öffnung geschnitten. In einem weiterem Zeitintervall t_{L} mit niedriger Laserenergie E_{L} wird das nächste Teilstück 18-2 der Markierung 18 erzeugt. Dieser Prozess wird fortgesetzt, bis die gesamte Öffnung 14 und die gesamte Markierung 18 fertig gestellt sind. Da die Öffnung 14 und die Markierung 18 im selben Arbeitsgang mit demselben Laserstrahl erzeugt werden, sind sie hochgenau aufeinander gepassert.

Fig. 4 zeigt ein weiteres Ausführungsbeispiel der Erfindung, bei dem die durchgehende Öffnung 14 und die hochgenau gepasserte Markierung 28 voneinander beabstandet erzeugt werden. Dazu wird die Laserenergie in einem Zeitintervall t₀ zwischen dem Laserschneiden (t_{H}) und dem Lasermarkieren (t_{L}) auf Null oder zumindest einen Wert E₀, der unterhalb der Reaktionsenergie E_{M} liegt, abgesenkt und der Laserstrahl in diesem Zeitintervall vom Rand 14-R der Öffnung 14 zu einem Anfangspunkt 28-R des einzubringenden Markierungsteilstücks geführt. Nach Fertigstellen des Markierungsteilstücks mit Laserenergie E_{L} wird die Laserenergie wieder auf E₀ abgesenkt, der Laserstrahl zum Randpunkt 14-R der Öffnung 14 zurückgeführt und das Schneiden der Öffnung fortgesetzt. Auf diese Weise entstehen eine Öffnung 14 und eine hochgenau gepasserte, beabstandete Markierung 28.

Bei dem in Fig. 5 gezeigten weiteren Ausführungsbeispiel ist nicht nur der Bereich der zu erzeugenden Markierung, sondern auch der Bereich der einzubringenden Öffnung mit dem lasermodifizierbaren Markierungsstoff versehen. Auf diese Weise wird neben der wie im Ausführungsbeispiel der Fig. 2 erzeugten Markierung 18 beim Schneiden der Öffnung 14 ein Effektrand 38 erzeugt, der perfekt zur Öffnung 14 und zur Markierung 18 gepassert ist.

Das Entstehen dieses Effektrands 38 beim Laserschneiden rührt von der im Wesentlichen gaußförmigen räumlichen Energieverteilung des Schneidlaserstrahls her. Während in einem inneren Bereich des Schneidlaserstrahls die zum Schneiden des Substrats 16 benötigte Schwellenergie Es überschritten wird, fällt die Energiedichte des Schneidlaserstrahls außerhalb des Laserspots kontinuierlich bis auf Null ab. Es existiert daher ein äußerer Bereich des Schneidlaserstrahls, in dem die lokal Energie zwischen E_{M} und Es liegt, so dass in diesem Bereich eine Farbänderung des Markierungsstoffs induziert wird, das Substrat aber nicht geschnitten wird. Auf diese Weise wird das Papiersubstrat 16 beim Laserschneiden in einem Randbereich 38 der geschnittenen Öffnung 14 in perfekter Passerung zur Öffnung 14 und zur Markierung 18 eingefärbt. Die Breite des eingefärbten Randbereichs 38 hängt dabei vom Strahlprofil des Laserstrahls, der Reaktionsenergie des eingesetzten Markierungsstoffs und den Materialeigenschaften des Substrats 16 ab.

Neben der Modifikation des Markierungsstoffs durch die Laserstrahlung selbst kommt auch eine Modifikation durch die beim Laserstrahlschneiden erzeugte Wärme infrage. Auf diese Weise kann der modifizierte Randbereich der Öffnung sogar größer als die Strahlausdehnung sein.

Es ist auch möglich, dass der Markierungsstoff unmittelbar neben der Schnittkante der Öffnung 14 abgetragen oder zerstört wird und erst ab einem bestimmten kleinen Abstand von der Schnittkante modifiziert wird. Wird der Markierungsstoff beispielsweise oberhalb eine Laserenergie E_{D} abgetragen oder zerstört, wobei E_{M} < E_{D} < E_{S} gilt, so wird der Markierungsstoff in einem inneren Randbereich des Laserstrahls, in dem für die lokale Energie E_{D} < E < E_{S} gilt, abgetragen und in einem weiter außen gelegenen Randbereich des Laserstrahls, in dem E_{M} < E < E_{D} gilt, modifiziert. Beim Laserschneiden entsteht dann eine Öffnung 14, die neben der hochgenau gepasserten Markierung 18 einen perfekt gepasserten, in kleinem Abstand um den Rand der Öffnung 14 umlaufenden Modifikationsbereich aufweist.

## Patentansprüche

1. Verfahren zur Herstellung eines Sicherheitsmerkmals für ein Sicherheitselement, ein Sicherheitspapier oder einen Datenträger, das einen Träger (16) aufweist, in den zumindest eine durchgehende Öffnung (14) und zumindest eine zur durchgehenden Öffnung (14) gepasserte Markierung (18) eingebracht werden sollen, wobei bei dem Verfahren
a) der Träger (16) zumindest im Bereich der zu erzeugenden Markierung (18) mit einem lasermodifizierbaren Markierungsstoff versehen wird (20), und
b) im selben Arbeitsgang
b1) durch Einwirkung von Laserstrahlung bei höherer Laserleistung zumindest eine durchgehende Öffnung (14) in den Träger (16) eingebracht wird, und
b2) durch Einwirkung von Laserstrahlung bei niedrigerer Laserleistung der lasermodifizierbare Markierungsstoff im Markierungsbereich (20) modifiziert und so zumindest eine zur durchgehenden Öffnung gepasserte Markierung (18) erzeugt wird.

2. Verfahren nach Anspruch 1, **dadurch gekennzeichnet, dass** zumindest eine durchgehende Öffnung (14) und zumindest eine gepasserte Markierung (18) ohne Abstand ineinander übergehend erzeugt werden.

3. Verfahren nach Anspruch 1 oder 2, **dadurch gekennzeichnet, dass** zumindest eine durchgehende Öffnung (14) und zumindest eine gepasserte Markierung (28) voneinander beabstandet erzeugt werden.

4. Verfahren nach wenigstens einem der Ansprüche 1 bis 3, **dadurch gekennzeichnet, dass** der Träger (16) im Bereich der durchgehenden Öffnungen (14) frei von lasermodifizierbarem Markierungsstoff gehalten wird.

5. Verfahren nach wenigstens einem der Ansprüche 1 bis 3, **dadurch gekennzeichnet, dass** der Träger (16) auch im Bereich der durchgehenden Öffnungen (14) mit lasermodifizierbarem Markierungsstoff versehen wird, so dass der lasermodifizierbare Markierungsstoff beim Einbringen der durchgehenden Öffnungen (14) durch denselben Laserstrahl im Nahbereich (38) der Öffnungen (14) modifiziert wird.

6. Verfahren nach wenigstens einem der Ansprüche 1 bis 5, **dadurch gekennzeichnet, dass** der Träger (16) mit dem Markierungsstoff beschichtet wird, oder der Markierungsstoff in das Volumen des Trägers (16) eingebracht wird.

7. Verfahren nach wenigstens einem der Ansprüche 1 bis 6, **dadurch gekennzeichnet, dass** der Träger (16) aus Papier oder aus einer Kunststofffolie gebildet ist.

8. Verfahren nach wenigstens einem der Ansprüche 1 bis 7, **dadurch gekennzeichnet, dass** der Träger (16) mit einem Markierungsstoff versehen wird, dessen sichtbare Farbe durch die Einwirkung der Laserstrahlung verändert wird.

9. Verfahren nach wenigstens einem der Ansprüche 1 bis 8, **dadurch gekennzeichnet, dass** der Träger (16) mit einem Markierungsstoff versehen wird, dessen Infrarot-absorbierende, magnetische, elektrische oder lumineszierende Eigenschaften durch die Einwirkung der Laserstrahlung verändert wird.

10. Verfahren nach wenigstens einem der Ansprüche 1 bis 9, **dadurch gekennzeichnet, dass** die durchgehenden Öffnungen (14) in Form von Perforationen, Schnitten oder ausgedehnten Fensterbereichen erzeugt werden.

11. Verfahren nach wenigstens einem der Ansprüche 5 bis 10, **dadurch gekennzeichnet, dass** der lasermodifizierbare Markierungsstoff in einem unmittelbar an die zu erzeugenden Öffnungen (14) anschließenden Randbereich (38) der Öffnungen (14) durch Einwirkung von Laserstrahlung modifiziert wird.

12. Verfahren nach wenigstens einem der Ansprüche 1 bis 11, **dadurch gekennzeichnet, dass** als lasermodifizierbarer Markierungsstoff lasermodifizierbare Effektpigmente, oder ein pigmentfreier lasermodifizierbarer Markierungsstoff eingesetzt werden.

13. Verfahren nach wenigstens einem der Ansprüche 1 bis 12, **dadurch gekennzeichnet, dass** zum Einbringen der Öffnungen (14) und zum Modifizieren des Markierungsstoffs Laserstrahlung im ultravioletten oder sichtbaren Spektralbereich, oder Laserstrahlung im infraroten Spektralbereich eingesetzt wird, insbesondere Laserstrahlung eines CO₂-Lasers bei einer Wellenlänge von etwa 10,6 µm.

14. Sicherheitselement für Sicherheitspapiere, Wertdokumente und dergleichen mit einem Träger (16), in den durch Einwirkung von Laserstrahlung zumindest eine durchgehende Öffnung (14) und zumindest eine zur durchgehenden Öffnung (14) gepasserte Markierung (18) eingebracht sind und mit einem lasermodifizierten Markierungsstoff im Bereich der Markierung, herstellbar nach einem der Ansprüche 1 bis 13.

15. Sicherheitspapier für die Herstellung von Wertdokumenten oder dergleichen, mit einem Träger (16), in den durch Einwirkung von Laserstrahlung zumindest eine durchgehende Öffnung (14) und zumindest eine zur durchgehenden Öffnung (14) gepasserte Markierung (18) eingebracht sind und mit einem lasermodifizierten Markierungsstoff im Bereich der Markierung, herstellbar nach einem der Ansprüche 1 bis 13.

16. Datenträger, insbesondere Wertdokument, wie Banknote, Ausweiskarte oder dergleichen, mit einem Träger (16), in den durch Einwirkung von Laserstrahlung zumindest eine durchgehende Öffnung und zumindest eine zur durchgehenden Öffnung gepasserte Markierung (18) eingebracht sind und mit einem lasermodifizierten Markierungsstoff im Bereich der Markierung, herstellbar nach einem der Ansprüche 1 bis 13.

## Claims

1. A method for manufacturing a security feature, for a security element, a security paper or a data carrier, that exhibits a substrate (16) into which at least one through opening (14) and at least one marking (18) in registration with the through opening (14) are to be introduced, wherein, in the method,
a) the substrate (16) is provided (20) with a laser-modifiable marking substance at least in the region of the marking (18) to be produced, and
b) in the same operation
b1) at least one through opening (14) is introduced into the substrate (16) by the action of laser radiation at higher laser power, and
b2) the laser-modifiable marking substance is modified in the marking region (20) by the action of laser radiation at lower laser power and, in this way, at least one marking (18) in registration with the through opening is produced.

2. The method according to claim 1, **characterized in that** at least one through opening (14) and at least one registered marking (18) are produced transitioning into one another without spacing.

3. The method according to claim 1 or 2, **characterized in that** at least one through opening (14) and at least one registered marking (28) are produced spaced apart.

4. The method according to at least one of claims 1 to 3, **characterized in that** the substrate (16) is kept free from laser-modifiable marking substance in the region of the through openings (14).

5. The method according to at least one of claims 1 to 3, **characterized in that** the substrate (16) is provided with laser-modifiable marking substance also in the region of the through openings (14) such that the laser-modifiable marking substance is modified in the vicinity (38) of the openings (14) by the same laser beam when introducing the through openings (14).

6. The method according to at least one of claims 1 to 5, **characterized in that** the substrate (16) is coated with the marking substance, or that the marking substance is introduced into the volume of the substrate (16).

7. The method according to at least one of claims 1 to 6, **characterized in that** the substrate (16) is formed from paper or from a plastic foil.

8. The method according to at least one of claims 1 to 7, **characterized in that** the substrate (16) is provided with a marking substance whose visible color is changed by the action of the laser radiation.

9. The method according to at least one of claims 1 to 8, **characterized in that** the substrate (16) is provided with a marking substance whose infrared-absorbing, magnetic, electrical or luminescent properties are changed by the action of the laser radiation.

10. The method according to at least one of claims 1 to 9, **characterized in that** the through openings (14) are produced in the form of perforations, cuts or expansive window regions.

11. The method according to at least one of claims 5 to 10, **characterized in that** the laser-modifiable marking substance is modified by the action of laser radiation in an edge region (38) of the openings (14) that immediately adjoins the openings (14) to be produced.

12. The method according to at least one of claims 1 to 11, **characterized in that** laser-modifiable effect pigments are used as the laser-modifiable marking substance, or that a pigment-free laser-modifiable marking substance is used as the laser-modifiable marking substance.

13. The method according to at least one of claims 1 to 12, **characterized in that** laser radiation in the ultraviolet or visible spectral range is used to introduce the openings and to modify the marking substance, or that laser radiation in the infrared spectral range, especially laser radiation of a CO₂ laser at a wavelength of about 10.6 µm, is used to introduce the openings (14) and to modify the marking substance.

14. A security element for security papers, value documents and the like, having a substrate (16) into which at least one through opening (14) and at least one marking in registration (18) with the through opening (14) are introduced by the action of laser radiation, and having a laser-modified marking substance in the region of the marking, manufacturable according to one of claims 1 to 13.

15. A security paper for manufacturing value documents or the like, having a substrate (16) into which at least one through opening (14) and at least one marking (18) in registration with the through opening (14) are introduced by the action of laser radiation, and having a laser-modified marking substance in the region of the marking, manufacturable according to one of claims 1 to 13.

16. A data carrier, especially a value document, such as a banknote, identification card or the like, having a substrate (16) into which at least one through opening and at least one marking (18) in registration with the through opening are introduced by the action of laser radiation, and having a laser-modified marking substance in the region of the marking, manufacturable according to one of claims 1 to 13.

## Revendications

1. Procédé de fabrication d'une caractéristique de sécurité pour un élément de sécurité, un papier de sécurité ou un support de données, qui comprend un support (16), dans lequel il s'agit d'introduire au moins une ouverture continue (14) et au moins un marquage (18), en registre avec l'ouverture continue (14), procédé dans lequel
a) on pourvoit d'une matière de marquage (20), pouvant être modifiée par un laser, le support (16) au moins dans la zone du marquage (18) à produire, et
b) dans la même passe
b1) on introduit dans le support (16), sous l'action d'un rayonnement laser en présence d'une puissance laser plus élevée, au moins une ouverture continue (14), et
b2) sous l'action du rayonnement laser, en présence d'une puissance laser plus faible, on modifie dans la zone de marquage (20) la matière de marquage pouvant être modifiée par un laser, et on produit ainsi au moins un marquage (18) en registre avec l'ouverture continue.

2. Procédé selon la revendication 1, **caractérisé en ce qu'**on produit une ouverture continue (14) et au moins un marquage en registre (18), se fondant l'un dans l'autre sans écartement entre eux.

3. Procédé selon la revendication 1 ou 2, **caractérisé en ce qu'**on produit au moins une ouverture continue (14) et au moins un marquage (28) en registre, avec un écartement entre les deux.

4. Procédé selon au moins l'une des revendications 1 à 3, **caractérisé en ce que** le support (16) est, dans la zone des ouvertures continues (14), maintenu exempt de matière de marquage pouvant être modifiée par un laser.

5. Procédé selon au moins l'une des revendications 1 à 3, **caractérisé en ce que** le support (16) est pourvu d'une matière de marquage pouvant être modifiée par un laser, même dans la zone des ouvertures continues (14), de telle sorte que la matière de marquage pouvant être modifiée par un laser soit, lors de l'introduction des ouvertures continues (14), modifiée par ce même faisceau laser, dans le domaine proche (38) des ouvertures (14).

6. Procédé selon au moins l'une des revendications 1 à 5, **caractérisé en ce qu'**on applique la matière de marquage sur le support (16), ou encore on introduit la matière de marquage dans le volume du support (16).

7. Procédé selon au moins l'une des revendications 1 à 6, **caractérisé en ce que** le support (16) est constitué de papier ou d'une feuille plastique.

8. Procédé selon au moins l'une des revendications 1 à 7, **caractérisé en ce qu'**on pourvoit le support (16) d'une matière de marquage dont la couleur visible est modifiée sous l'action du rayonnement laser.

9. Procédé selon au moins l'une des revendications 1 à 8, **caractérisé en ce qu'**on pourvoit le support (16) d'une matière de marquage dont les propriétés d'absorption dans l'infrarouge, magnétiques, électriques ou luminescentes, sont modifiées sous l'action du rayonnement laser.

10. Procédé selon au moins l'une des revendications 1 à 9, **caractérisé en ce que** les ouvertures continues (14) sont produites sous forme de perforations, de découpes ou de zones étendues formant fenêtre.

11. Procédé selon au moins l'une des revendications 5 à 10, **caractérisé en ce que** la matière de marquage pouvant être modifiée par un laser est modifiée, sous l'action d'un rayonnement laser, dans une zone marginale (38) des ouvertures (14), qui suit directement les ouvertures (14) à produire.

12. Procédé selon au moins l'une des revendications 1 à 11, **caractérisé en ce que**, en tant que matière de marquage pouvant être modifiée par un laser, on utilise des pigments à effets pouvant être modifiés par un laser, ou une matière de marquage sans pigments, pouvant être modifiée par un laser.

13. Procédé selon au moins l'une des revendications 1 à 12, **caractérisé en ce que**, pour introduire les ouvertures (14) et pour modifier la matière de marquage, on utilise un rayonnement laser dans le domaine de couleurs spectrales ultraviolettes ou visibles, ou un rayonnement laser dans le domaine de couleurs spectrales infrarouge, en particulier un rayonnement laser d'un laser à CO₂, à une longueur d'onde d'environ 10,6 µm.

14. Elément de sécurité pour papiers de sécurité, documents de valeur et analogues, comportant un support (16), dans lequel, sous l'action d'un rayonnement laser, au moins une ouverture continue (14) et au moins un marquage (18), en registre avec l'ouverture continue (14), sont introduits, et comportant une matière de marquage pouvant être modifiée par un laser dans la zone du marquage, pouvant être fabriqué selon l'une des revendications 1 à 13.

15. Papier de sécurité pour la fabrication de documents de valeur ou analogues, comportant un support (16), dans lequel, sous l'action d'un rayonnement laser, au moins une ouverture continue (14) et au moins un marquage (18), en registre avec l'ouverture continue (14), sont introduits, et comportant une matière de marquage pouvant être modifiée par un laser dans la zone du marquage, pouvant être fabriqué selon l'une des revendications 1 à 13.

16. Support de données, en particulier document de valeur, tel qu'un billet de banque, une carte d'identité ou analogues, comportant un support (16), dans lequel, sous l'action d'un rayonnement laser, au moins une ouverture continue et au moins un marquage (18), en registre avec l'ouverture continue, sont introduits, et comportant une matière de marquage pouvant être modifiée par un laser dans la zone du marquage, pouvant être fabriqué selon l'une des revendications 1 à 13.
